# EUROPÄISCHE PATENTSCHRIFT

(11) **EP 0 922 827 B1**
(45) Veröffentlichungstag und Bekanntmachung des Hinweises auf die Patenterteilung: **14.06.2006**
(21) Anmeldenummer: 98123608.6
(22) Anmeldetag: 10.12.1998
(51) Int. Cl.: E05C 9/04

(54) **Gegenläufiges Treibstangengetriebe mit Offset-Getriebekasten**
Espagnolette with rods sliding in opposite directions and offset housing
Crémone avec tringles à déplacement opposé et boîtier excentrique

(30) Priorität: 10.12.1997 DE 19754880
(43) Veröffentlichungstag der Anmeldung: 16.06.1999
(73) Patentinhaber: HAUTAU GmbH, 31691 Helpsen (DE)
(72) Erfinder: Lahmann, Ernst, 31715 Meerbeck (DE)
(74) Vertreter: Leonhard, Frank Reimund

(56) Entgegenhaltungen:
- FR-A- 2 335 678
- GB-A- 2 252 351
- GB-A- 2 289 709

## Beschreibung

Das technische Gebiet der Erfindung sind gegenläufige Getriebe zum Einsatz in einer stirnseitigen Ausnehmung eines Flügels. Der Kasten, in dem das Getriebe angeordnet ist, ist L-förmig und seine beiden Schenkel, von denen der eine lang ist, sind flacher Gestalt, woraus sich die Begriffsdefinition des "Getriebe-Flachkasten mit L-förmiger Gestalt" ergibt. Angetrieben wird dieses Getriebe durch einen Betätigungsgriff, der durch eine entsprechende Ausnehmung mit einem Mehrkantstab durch den langen Schenkel des flachen L-Getriebekastens greift (Getriebe Flachkasten).

Ohne einen solchen Getriebe-Flachkasten mit L-förmiger Gestalt zeigt die **EP-A 501 803** (Regent Lock) zur Steuerung von "shooting bolts" 21,22 in dortiger Figur 4 ein gegenläufiges Getriebe, das aber mit seinem langgestreckt-quaderförmigen Getriebekasten sehr voluminös ist. Zwei flache Getriebekästen mit jeweils L-förmiger Gestalt, von denen der eine den (nicht gegenläufigen) Antrieb der durchgehenden Treibstange erfüllt und der andere die Umsetzung in eine gegenläufige Bewegung eines verlängerten Treibstangen-Abschnitts erfüllt, ist aus **GB 2,277,958** (Plus Plan) bekannt. Aus **GB-A 2 252 351** (Crompton) ist ein im Querschnitt L-förmiges Getriebegehäuse bekannt, vgl. dort Figuren 4 bis 6, welches vertikal stehende Treibstangenstücke besitzt, die im unteren, im wesentlichen quader-kastenförmig ausgebildeten kürzeren Schenkel angeordnet sind. Parallel zur Erstreckung des längeren Schenkels sind Zahnräder angeordnet, die in gegenläufige Zahnstangen-Abschnitte eingreifen und eine Gegenläufigkeit der Treibstangenabschnitte bewirken. Vom langen Schenkel aus wird über einen Ritzelabschnitt, welcher dort drehgelagert ist, eine Bewegung auf eine der Treibstangen ausgeübt. Eine näher an eine L-förmige Flachbauweise herankommende Gehäusegestaltung ist aus **GB-A 2 289 709** (Derek King) bekannt. Eine Drehbewegung wird dort in einem Ausführungsbeispiel der dortigen Figuren 2 und 5 als Auslöser einer gegenläufigen Schubbewegung von zwei Treibstangen verwendet. In dem unteren Schenkel sind zwei Platten-Bewegungsumsetzer angeordnet, welche die Gegenläufigkeit der Treibstangen steuern, veranlasst von einer von dem anderen Schenkel eingeleiteten Schubbewegung auf eine der Treibstangen. Beide Schenkel haben flache Gestalt und im Querschnitt im Wesentlichen die gleiche Länge. Als Anbringung wird eine solche Montage bevorzugt, welche nach der dortigen Figur 2 seitlich neben der Stirnseite des Flügel-Flächeneinsatzes liegt, ohne dass einer der dortigen Schenkel an dem Flügel-Flächenabschnitt vorbei, parallel zur Ebene des Flächenabschnitts greift.

Die **FR-A 2 335 678** zeigt in den dortigen Figuren 15 und 16 eine übliche Trial-Getriebeform mit drei aufragenden Abschnitten, einem zur Aufnahme eines Ritzels und zwei Befestigungsabschnitten beidseits des Betätigungsabschnitts, wobei das Gehäuse im Querschnitt etwa T-Form aufweist, zur Steuerung von flachen Treibstangen neben dem stirnseitigen Ende eines Flügel-Flächenabschnitts.

**Aufgabe der Erfindung** ist es, ein gegenläufiges Getriebe so auszugestalten, dass es einen geringeren Raum beansprucht und mit einer Bewegungsumsetzung direkt in dem Getriebekasten arbeitsfähig ist.

Das wird durch ein gegenläufiges Getriebe gemäß Anspruch 1 erreicht, mit einem in der Bauhöhe flachen L-Getriebekasten erreicht. Seine beiden Schenkel, von denen der eine lang und der andere kurz ist, sind flacher Gestalt (geringe Höhe). Die Treibstange ist zweigeteilt im kurzen Schenkel angeordnet und ein Rotations-Umsetzer wird im selben kurzen Schenkel des L-Getriebekastens angeordnet. Der Antrieb des Rotations-Umsetzers erfolgt von dem langen Schenkel des L-Getriebekastens aus. Der Rotations-Umsetzer überträgt die Längs-Bewegungsrichtung der einen Treibstange in eine gegenläufige Längs-Bewegung der anderen Treibstange (Anspruch 1 oder 12).

In schmalen Profilen ist oft kein Raum für die Einbringung eines Getriebekastens im Profil, so dass gemäß der Erfindung nur die notwendige Übertragung der Drehbewegung aus dem längeren Schenkel vorgenommen wird und alle weiteren Kupplungen oder Umsetzungen in die Falzluft verlagert werden können. Der kurze Schenkel dieses Getriebe-Flachkastens wird parallel zur Stirnseite eines Flügels zum Falzbereich zeigend angeordnet, der lange Schenkel reicht in die Ausnehmung des Flügels, die bei diesem Offset-Getriebe bis hinter das stirnseitige Ende der im Rahmen des Flügels eingesetzten Glasscheibe als Beispiel eines Flächeneinsatzes reicht.

Auf der von der Achse des Betätigungsgriffs (am langen Schenkel) her abgewandten Seite überträgt der Rotations-Umsetzer die gegenläufigen Längs-Bewegungen der zweigeteilten Treibstange

Der rotatorisch arbeitende Umsetzer ist dabei im kurzen Schenkel des L-Getriebekastens drehgelagert, bevorzugt senkrecht unterhalb der Achse, in der der Betätigungsgriff zum gegenläufigen Betätigen des Getriebes eingesetzt wird, so dass beide Achsen in einer zur Treibstangenebene senkrechten Ebene zu liegen kommen.

Die Übertragung der Drehbewegung des Betätigungsgriffes erfolgt über einen Ritzelsektor, der über einen linearen Zahnstangen-Abschnitt die erste der beiden Treibschienen in Längsrichtung antreibt (Anspruch 3).

Dabei kann die Antriebsbewegung für den Rotations-Umsetzer entweder direkt von dem linearen Zahnstück auf den Rotations-Umsetzer übertragen werden oder aber über die Treibstange indirekt aufgebracht werden. Auf der anderen Seite des Rotations-Bewegungsumsetzers wird ein vergleichbares lineares Zahnstück angeordnet, das die Rotationsbewegung des Rotations-Umsetzers wieder in eine lineare Bewegung in gegenläufiger Richtung umsetzt.

Die linearen Zahnstücke können Einsetzteile sein (Anspruch 4), die auf der Seite des Rotations-Umsetzers einen linearen Zahnabschnitt tragen. Das Einsatzstück auf der Seite des Ritzelabschnitts zum Betätigungsgriff hat dabei einen zweiten Zahnabschnitt auf der anderen Seite des flachen Einsatzstücks; das Einsatzstück auf der der Seite der gegenläufig arbeitenden Treibschiene hat nur eine zur Ausnehmung in der Treibschiene passende Gestalt, um formschlüssig oder kraftschlüssig die Bewegung in Längsrichtung auf die zweite Treibschiene auszuüben.

Sollen Bauelemente eingespart werden, können auch zwei gleiche flache (nicht hohe) Zahnstücke verwendet werden. In einer anderen Ausgestaltung (Anspruch 5) können die Zahnstücke auch jeweils abgebogene Abschnitte der Treibstangen selbst sein, so dass die Einsatzstücke nicht gesondert hergestellt werden müssen, sondern integrierter Bestandteil einer jeweiligen Treibschiene sind.

Um das im Durchmesser relativ kleine Ritzel von beiden Zahnstücken aus zuverlässig zu koppeln, kann die Verzahnung zu diesem Rotations-Umsetzer enger sein, als die Verzahnung zwischen dem Betätigungsgriff und dem einen der beiden linearen Zahnstücke.

Der Aufbau im kurzen Schenkel des gegenläufigen Getriebes ist zweischichtig in zwei übereinander liegenden Ebenen, die Ebene der Treibschienen, in denen diese gegenläufig arbeiten, und die Ebene des Bewegungs-Umsetzers direkt unterhalb der Treibschiene (Anspruch 9). Auf beiden Seiten des Ritzels in Richtung der beiden Treibschienen kann dabei ein Ausgleichsstück vorgesehen sein, das auch so verlängert sein kann, dass sich eine durchgehend erscheinende Deckschiene direkt unterhalb der gegenläufig arbeitenden Treibschienen ergibt (Anspruch 10).

Die Deckschiene ist im Getriebekasten gehalten, unterbrochen von einem flachen Getrieberaum, in dem das Ritzel die Umsetzung der Bewegungsrichtung der einen Treibstange in die Nähe der anderen Treibstange vornimmt. Dieser Raum sollte die Höhe des Ritzels etwa haben, um eine reibungsfreie Drehbewegung zu erlauben, so dass die Stärke des Ritzels an die Stärke der Deckschiene angepasst sein sollte (Anspruch 2).

Die Ausbildung der Treibschienen im Getriebekasten ist punktsymmetrisch zur Achse des Rotations-Umsetzers (Anspruch 7). So können zwei identische Treibstangen als gegenläufige Treibstangen verwendet werden.

Die Ausbildung des jeweiligen Endes einer Treibstange kann doppelt stufig an der jeweiligen Kante bzw. Rand sein (Anspruch 8), wobei die eine der Stufen in Richtung der Längsbewegung B, E eine Verjüngung zum Einlauf in den flachen Schenkel des Getriebekastens ermöglichst und die zweite Stufe auf der nach außen weisenden Seite das flache lineare Zahnstück aufnimmt, um formschlüssig Kraft zur Bewegung der Treibstange aufzubringen. Die andere Kante der Treibschiene ist aber deutlicher abgestuft, so dass etwa die Hälfte der ursprünglichen Breite der jeweiligen Treibschiene ausgenommen ist, um die zwei Treibschienen in dem mittleren Bereich des Getriebes, oberhalb des flachen Getrieberaums des Bewegungs-Umsetzers parallel zu führen, so dass der Getrieberaum hälftig von der einen und hälftig von der anderen Treibschiene abgedeckt wird. Die beiden Treibschienen greifen so komplementär ineinander und werden durch Wirkung des direkt benachbart angeordneten Bewegungs-Umsetzers gegenläufig ausgefahren oder eingezogen. Die andere Kante hat auch eine der ersten Stufe der ersten Kante quer gegenüberliegende Stufe gleicher Abmessung. Der Getriebekasten steht so seitlich nicht ab, gegenüber der Treibstangenbreite.

Die Umsetzung der Drehbewegung in der Achse, in der der Betätigungsgriff eingesetzt, in die gegenläufige Längsbewegung auf die Treibstange erfolgt so, dass nach Anbringung des Getriebes am Flügel im Falz oder in der Falzluft die Umsetzung vorgenommen wird, umschlossen von dem kurzen Schenkel bzw. seinem Gehäuse. Die Falzluft ist bei schmalen oder flachen Flügelprofilen der einzige Raum, der für eine solche Umsetzung zur Verfügung steht und erfindungsgemäß wird dieser Raum vorteilhaft dafür verwendet, die Gegenläufigkeit zu erzeugen.

Die Montage des Getriebes gemäß der Erfindung erfolgt bevorzugt bei Rahmenprofilen oder Flügelprofilen aus Kunststoff oder Metall und kann sowohl bei Schwenkflügeln als auch bei Kippflügeln mit horizontaler oder vertikaler Achse Einsatz finden.

Das gegenläufige Getriebe gemäß der Erfindung eignet sich sowohl für die Verwendung von stimseitig aufliegenden (freiliegenden) Treibschienen, als auch für solche, die noch von einer Deckschiene bedeckt sind. Aufgrund der geringen Breite oder der geringen Stärke des längeren Schenkels kann das erfindungsgemäße Getriebe in seiner Einbautiefe nahezu beliebig variiert werden, so dass es sich platzsparend zwischen die Oberfläche des Rahmens und den stirnseitigen Endbereich des Flügel-Flächeneinsatzes zu legen vermag. Außerdem kann der lange Schenkel des Getriebes sich weit in das Rahmenprofil erstrecken, bis fast an dessen inneren Rand. Rahmenprofil-Hohlräume werden mit hohem Füllfaktor ausfüllbar, mit anderen Worten, das Rahmenprofil darf flacher und weniger voluminös sein.

Die Erfindung(en) werden nachfolgend anhand mehrerer Ausführungsbeispiele erläutert und ergänzt.
- **Figur 1a**: ist eine Teilansicht eines auseinandergenommenen gegenläufigen Getriebes mit nur noch einer Treibstange 10a und der Achse 100, in der ein nicht dargestellter Betätigungsgriff zum formschlüssigen Eingriff in einen Sektor-Ritzelabschnitt 20 mit Aufnahme 19 eingesteckt wird.
- **Figur 1b**: ist ein Schnitt eines Gehäuses 1 mit L-förmige Gestalt, bei dem die beiden Gehäuseschenkel, der lange Schenkel 1a und der kurze Schenkel 1b sehr flach ausgestaltet sind. Dargestellt ist die schon erwähnte Achse 100 zum Einsetzen des Betätigungsgriffes und die dazu senkrechte Achse 102 eines Rotations-Umsetzers 30 am Boden des flachen Schenkels, der die zum Falz zeigende Gehäuseplatte darstellt.
- **Figur 2**: ist eine auseinandergenommen dargestellte Zusammenstellung aller Funktionselemente eines gegenläufigen Getriebes mit zwei gegenläufig arbeitenden Treibstangen 10a,10b, deren jeweilige Bewegungsrichtung B und E durch Pfeile symbolisiert ist.
- **Figur 3a, Figur 3b**: sind ausschnittsweise Darstellungen eines Querschnitts der Einbauweise des L-förmigen Offset-Getriebes 1 in den Flügel S aus Kunststoff mit einer eingefügten Glasscheibe E am Glasanlageabschnitt G, welcher Flügel S im übrigen nicht ganz dargestellt ist.

**Figur 1a** veranschaulicht die Achse 100, in der ein Handgriff in den langen Schenkel 1a des L-förmigen Gehäuses 1, das aus Figur 1b im Querschnitt ersichtlich ist, eingesteckt wird der kurze Schenkel 1b des selben Flachgehäuses ist aus Figur 1b ersichtlich, in ihm ist eine zweite Achse 102 vorgesehen, in der ein Bewegungs-Umsetzer als flaches Ritzel 30 arbeitet. Der Bewegungs-Umsetzer als Rotations-Umsetzer 30 ist in Figur 1a in seinem dort dargestellten Bewegungsraum durch Ausnehmung der Randseite des kurzen Schenkels ersichtlich, die beiden Ausgleichsstücke 40b, 40a sind aus der Explosionsdarstellung der **Figur 2** deutlicher erkennbar.

Das Getriebe wird im folgenden ohne spezifischen Bezug auf eine der erwähnten Figuren beschrieben. Am deutlichsten ergibt sich die Funktion in der Explosionsdarstellung der Figur 2 und den eingezeichneten Bewegungsrichtungen A, B, C, D und E der zugehörigen jeweiligen Bauelemente 21, 10a, 30, 22, 10b.

Ausgehend von einer Rotationsbewegung, die über den Betätigungshebel auf den Sektor 20 mit grober Zahnung aufgebracht wird, bewegt sich ein flaches Einsatzstück 21 in eine Richtung A, so daß eine erste Umsetzung einer Drehbewegung in eine lineare Bewegung erfolgt. Diese lineare Bewegung A wird von der flachen Treibstange 10a aufgenommen, um eine erste Bewegungskomponente B in die eine Richtung der Verriegelung oder Entriegelung zu erhalten. Mit der Bewegung des flachen Zahnstücks 21 wird an dessen Unterseite über eine zweite Verzahnung der Rotations-Umsetzer 30 betätigt, der in eine Drehbewegung C versetzt wird, wenn die erste Treibschiene 10a sich linear bewegt. Die Rotations-Umsetzung erfolgt auf der anderen Seite des Getriebes wiederum in eine Längsbewegung durch einen anderen flachen Zahnabschnitt 22, der im dargestellten Beispiel nur einen unteren Zahnbereich hat und oben stumpf abschließt, um formschlüssig in eine andere Treibschiene 10b einzugreifen, die sich bei Bewegung des Zahnstücks 22 in Richtung D in die selbe Richtung E längsbewegt. Damit ist der grundlegende Bewegungs-Übertragungsverlauf von der Drehbewegung des Betätigungsgriffes über die erwähnten fünf Elemente des gegenläufigen Getriebes sowohl in eine Richtung auf die eine Treibstange 10a als auch in die andere Richtung der anderen Treibstange 10b erläutert.

Das Getriebe ist in dem L-förmigen Kasten untergebracht, das einen flachen kurzen Schenkel 1b und einen flachen langen Schenkel 1a hat, wobei die Gesamtgestalt L-förmig ist, so daß sich keine insgesamt kastenförmige Ausbildung ergibt, sondern eine Versetzung des langen Schenkels gegenüber der Achse 102 des kurzen Schenkels. Senkrecht zur Achse 102, die die Achse des Bewegungs-Umsetzers 30 als Ritzel ist, liegen zwei Ebenen E10, E40, wobei in der einen Ebene E40 sowohl das Ritzel 30 als auch die beiden (flachen) Ausgleichsstücke 40a, 40b im kurzen Schenkel 1b des Flachkastens liegen. Direkt oberhalb liegt die Ebene E10, in der sich die Treibschienen 10a, 10b gegenläufig bewegen. Ersichtlich an der Schittdarstellung der Figur 1b sind die beiden Zahnstücke 21, 22, wobei ein niedrigeres zweites Zahnstück 22 nur im kurzen Schenkel verläuft, während das andere höhere Zahnstück 21 mit den auf beiden Enden seiner Fläche angeordneten Zahnbereichen sowohl im kurzen Schenkel 1b als auch im langen Schenkel 1a verläuft.

Die jeweils winkelförmigen Gehäuseplatten 1a', 1a" und 1b', 1b" sind aus Figur 2 in ihrer wesentlichen Gestalt ersichtlich, jeweils zwei flache Gehäuseplatten 1a', 1a" und 1b', 1b" geben einen der beiden Schenkel 1a, 2a des L-Getriebekastens, wobei die jeweilige Längs-Stirnseite durch eine weitere Abwinkelung der jeweiligen Platte verdeckt wird.

Einer Erläuterung sollte noch die Gestalt der Abstufung der Treibschienen 10, 10b bedürfen.

Sie sind - wie aus Figur 1a ersichtlich - zunächst schwach abgestuft, um in den kurzen Schenkel des Getriebe-Flachkastens 1 einzulaufen, wobei die Breite der Treibschienen außerhalb des kurzen Schenkels etwa der Breite des fertigen kurzen Schenkels des Getriebegehäuses entspricht. Im flachen Schenkel des Getriebegehäuses wird eine weitere Abstufung vorgesehen, die dafür sorgt, daß zwei Getriebestangen in der Ebene E10 nebeneinander zu liegen kommen und gegenläufig in dieser Ebene bewegbar sind. Die zweite Abstufung, jeweils betrachtet von außen nach innen und an den zueinander weisenden Innenkanten der beiden Flachstangen 10a, 10b ist zumindest die Hälfte der Breite der Flachschienen 10a, 10b, so daß für die eine wie die andere der beiden Flachschienen dieselbe Gestalt erhalten wird, trotz unterschiedlich gerichteter Bewegungsrichtung.

An der jeweiligen nach außen zeigenden Kante der beiden flachen Treibstangen 10a, 10b sind auch zwei axial nacheinanderliegende Abstufungen vorgesehen; die eine Abstufung korrespondiert mit der zuvor beschriebenen ersten Abstufung beim Einlaufen in den kurzen Schenkel des Flachgehäuses, die zweite Ausnehmung korrespondiert mit dem vertikal dazu eingesetzten linearen Zahnstück, um formschlüssig die Kraft von einer Drehbewegung in eine Linearbewegung oder umgekehrt zu übertragen.

In einer anderen, nicht bildlich dargestellten Ausführungsform können die linearen Zahnstücke auch durch Ausbiegen direkt und einstückig aus den Treibstangen gebildet werden, so daß keine gesonderten Einsetzteile erforderlich sind.

Die beiden kurzen Ausgleichsstücke 40a, 40b können in Längsrichtung in der Weise verlängert sein, daß sie eine außerhalb des flachen Schenkels durchgehende Deckschiene für die benachbart geführten gegenläufigen Treibstangen 10a, 10b bildet.

**Figur 3a und Figur 3b** zeigen Einbaumöglichkeiten des flachen gegenläufigen Getriebes mit dem langen Schenkel 1a bis deutlich hinter das stirnseitige Ende des Flügel-Flächeneinsatzes E, der meist eine Glasscheibe sein wird. Das Flügelrahmenprofil S in beiden Darstellungen ist aus Kunststoff und die Falzluft F oder der Bereich zwischen dem feststehenden Blendrahmen R (Festrahmen) und dem beweglichen Flügelrahmen S nimmt den kurzen Schenkel 1b auf. Die in diesen Figuren nicht näher dargestellte Umsetzung der Drehbewegung in der Achse 100 in eine gegenläufige Längsbewegung von Treibschienen 10a,10b erfolgt nicht im Flügelrahmen und auch nicht in der Nut des Flügelrahmens, sondern außerhalb des Profils, im Falzluft-Bereich F.

## Patentansprüche

1. **Gegenläufiges Getriebe** zum Einsetzen in eine stirnseitige Ausnehmung eines Flügels (S), bei dem die Ausnehmung für den im Querschnitt langen, flachen Schenkel (1a) eines im Querschnitt L-förmigen Getriebe-Flachkastens (1; 1a, 1b) neben und hinter das im Rahmenteil des Flügels (S) eingefügte stirnseitige Ende eines Flügel-Flächeneinsatzes (E) reicht, wobei
(a) der im Querschnitt L-förmige Getriebe-Flachkasten (1) den langen Schenkel (1a; 1a', 1a") und einen kurzen, flachen Schenkel (1b; 1b', 1b") aufweist, welcher kurze Schenkel zwei gegenläufig in Längsrichtung bewegbare, flache Treibstangenstücke (10a,10b) aufnimmt, die sich parallel zum kurzen, flachen Schenkel in Längs- und Querrichtung erstrecken;
(b) im langen Schenkel (1a) ein Ritzelabschnitt (20) drehgelagert ist, der mit einem Bewegungsumsetzer (21) im Eingriff steht, mit dem das eine (10a) der flachen Treibstangenstücke (10a,10b) in Längsrichtung bewegbar ist, um mit der Längsbewegung dieses Treibstangenstücks (10a) über einen im kurzen Schenkel (1b) gelagerten Rotations-Umsetzer (30;C) eine gegenläufige Längsbewegung des anderen Treibstangenstücks (10b) zu erhalten; **dadurch gekennzeichnet, dass**
(c) im kurzen, flachen Schenkel (1b) zwei flache Ausgleichsstücke (40a,40b) auf beiden - in Längsrichtung liegenden - Seiten des Rotations-umsetzers (30) angeordnet sind, welche zusammen mit dem Rotations-Umsetzer (30) in einer zweiten Ebene (E40) liegen, die unterhalb einer Ebene (E10) der beiden Treibstangen (10a,10b) gelegen ist und welche in etwa die Stärke des Rotations-Umsetzers (30) haben, um dem Rotations-Umsetzer (30) eine reibungsfreie Drehbewegung zwischen den Treibstangen und einer Gehäuseplatte sowie die gegenläufige Längsbewegung des anderen Treibstangenstücks (10b) zu ermöglichen.

2. Getriebe nach Anspruch 1, wobei der Rotations-Umsetzer (30) ein Zahnritzel ist, insbesondere etwa einer Deckschienen (40a,40b) entsprechenden Stärke, die oberhalb der Treibschienen fest im kurzen Schenkel (1b) angeordnet sind.

3. Getriebe nach einem voriger Ansprüche, wobei von den beiden Treibstangen (10a,10b) lineare Zahnstücke (21,22) ausgehen, die eine lineare Bewegung (B, E, D, A) in eine Rotationsbewegung (C) des Rotations-Umsetzers (30) bzw. vice versa vornehmen - bei Betätigung des Ritzelabschnitts (20).

4. Getriebe nach Anspruch 3, wobei das eine und/oder das andere lineare Zahnstück (21,22) ein flaches Einsatzstück ist bzw. sind, einsteckbar bzw. eingesteckt in passende Ausnehmung(en) der Treibstange(n).

5. Getriebe nach Anspruch 3, wobei mindestens eines, bevorzugt beide Zahnstücke (21, 22) im Winkel von etwa 90° abgebogene Abschnitte der jeweiligen Treibstange (10a,10b) sind.

6. Getriebe nach einem der Ansprüche 3 bis 5, bei dem das als erster Bewegungsumsetzer arbeitende lineare Zahnstück (21) nahe dem Ritzelabschnitt (20), insbesondere einem Kreissektor-Ritzelabschnitt mit bevorzugt 30° bis 60° Sektorausschnitt, längsverschieblich ist, wobei es eine zum Ritzelabschnitt bzw. Ritzelsektor (20) hin gröbere Zahnung aufweist, als zum Rotations-Umsetzer (30) auf der anderen Flachseite der einen. Treibstange (10a).

7. Getriebe nach einem der Ansprüche 3 bis 7, bei dem die Treibstangen (10a,10b) gegenüber dem Rotations-Umsetzer (30) bzw. dessen Lagerstelle im Wesentlichen rotationssymmetrisch ausgebildet sind.

8. Getriebe nach einem der Ansprüche 3 bis 7, bei dem
(a) die jeweils zur Außenseite des Flachkastens (1) zeigenden Ränder der Treibschienen (10a,10b) doppelt gestuft sind, einmal um stufig verjüngt in den kurzen Schenkel (1b) einzulaufen und ein zweites Mal, um das Zahnstück (21,22) in einer weiter nach innen ausgerichteten Aussparung aufzunehmen; und/oder
(b) die jeweils nach innen weisenden Ränder der Treibschienen (10a,10b) im kurzen Schenkel (1b) des Getriebe-Flachkastens eine innere Stufe (11a, 11b) haben, die etwa der Hälfte der Treibschienenbreite entspricht, so daß in diesem Bereich zwei Treibschienen in derselben Ebene (E10) nebeneinander im kurzen Schenkel (1b) angeordnet sind.

9. Getriebe nach einem voriger Ansprüche, bei dem im kurzen Schenkel (1b) die zwei flachen Ausgleichsstücke (40a,40b) auf beiden in Längsrichtung liegenden Seiten des Rotations-Umsetzers (30) angeordnet sind, und geringfügig stärker als die Stärke des Rotations-Umsetzers (30) sind, um dem Rotations-Umsetzer (30) eine reibungsfreie Drehbewegung zu ermöglichen.

10. Getriebe nach Anspruch 9, bei dem die flachen Ausgleichsstücke (40a,40b) in Längsrichtung so verlängert sind, daß sich eine Deckschiene beidseits des Getriebe-Flachkastens (1) ergibt, wobei die Deckschiene und die beiden Treibstangen (10a, 10b) unmittelbar übereinander verlaufen.

11. Getriebe nach Anspruch 1, wobei
- die Treibstangenstücke (10a,10b) sich im kurzen Schenkel (1b) in derselben Ebene (E10) liegend erstrecken, längsbeweglich geführt und gegenläufig betätigbar (B,E) sind;
- die Längsbewegung des einen der Treibstangenstücke (10a,B) über den Rotations-Umsetzer (30,C) auf der - von dem Ritzelabschnitt (20) abgewandten - Seite des einen Treibstangenstücks (10a) in die gegenläufige Längsbewegung (E) des anderen der Treibstangenstücke (10b) umsetzbar ist.

12. Verfahren zum Betätigen eines gegenläufigen Getriebes, welches stirnseitig in einen Flügel (S) mit einem insbesondere schmalen Profil seines Rahmenteils eingebaut ist, wobei der Flügelrahmen eine Ausnehmung aufweist, welche neben und hinter ein im Rahmenteil des Flügels (S) eingefügtes stirnseitiges Ende eines Flügel-Flächeneinsatzes (E) reicht, wobei
(a) ein im Querschnitt L-förmiger Getriebe-Flachkasten (1) einen flachen langen Schenkel (1a) und einen flachen kurzen Schenkel (1b) besitzt,
(aa) welcher kurze Schenkel zwei in Längsrichtung gegenläufig bewegbare Treibstangen oder zumindest Treibstangenstücke (10a,10b) aufnimmt;
(bb) welcher im Querschnitt lange Schenkel (1a) des im Querschnitt L-förmigen Getriebe-Flachkastens (1;1a,1b) in die Ausnehmung greift;
(b) im langen Schenkel (1a) ein von einem Betätigungsgriff durchsetzbarer Koppelabschnitt (20) drehend gelagert wird, mit dem die eine (10a) der Treibstangen (10a ,10b) in der einen Längsrichtung bewegt wird (A,B);
(c) die Längsbewegung der einen Treibstange (10a,B) über einen im kurzen Schenkel (1b) gelagerten Rotations-Umsetzer (30,C) in die gegenläufige Längsbewegung (E) der anderen Treibstange (10b) umgesetzt wird, wobei im kurzen, flachen Schenkel (1b) zwei Ausgleichsstücke (40a,40b) auf beiden in Längsrichtung liegenden Seiten des Rotations-Umsetzers (30) angeordnet und zusammen mit dem Rotations-Umsetzer in einer zweiten Ebene (E40) unterhalb einer Ebene (E10) der beiden Treibstangen (10a,10b) gelegen sind, und welche Stücke (40a,40,b) etwa die Stärke des Rotations-Umsetzers (30) haben, um dem Rotations-Umsetzer (30) eine reibungsfreie Drehbewegung zwischen den Treibstangen und einer Gehäuseplatte zu ermöglichen sowie die gegenläufige Längsbewegung des anderen Treibstangenstücks (10b) zu erzeugen.

## Claims

1. A contradirectional gear for insertion into an endface recess in a door or window leaf (S) wherein the recess for the long cross-section, flat arm (1a) of an L-section flat gearbox (1; 1a, 1b) extends near and behind the front end of a flat leaf insert (E) in the frame part of the leaf (S), wherein
(a) the L-section flat gearbox (1) comprises the long arm (1a; 1a', 1a") and a short flat arm (1b; 1b', 1b"), wherein the short arm receives two flat positioning-bar members (10a, 10b) movable in opposite longitudinal directions and extending parallel to the short, flat arm in the longitudinal and the transverse direction;
(b) a pinion portion (20) is mounted for rotation in the long arm (1a) and engages a motion converter (21) for moving one (10a) of the flat positioning-bar members (10a, 10b) in the longitudinal direction, in order to obtain a longitudinal motion in the opposite direction of the other positioning-bar member (10b) as a result of the longitudinal motion of the positioning-bar member (10a), via a rotation converter (30; C) mounted in the short arm (1b),
**characterised in that**
(c) two flat compensating members (40a, 40b) are disposed in the short flat arm (1b) on the two sides, in the longitudinal direction, of the rotation converter (30), and together with the rotation converter (30) lie in a second plane (E40) under a plane (E10) of the two positioning bars (10a, 10b) and have approximately the same thickness as the rotation converter (30), in order to enable the rotation converter (30) to rotate without friction between the positioning bars and a casing plate and to enable the other positioning-bar member (10b) to move in the opposite longitudinal direction.

2. A gear according to claim 1, wherein the rotation converter (30) is a toothed pinion, more especially approximately the same thickness as the cover rails (40a, 40b) disposed above the positioning bars and fixed in the short arm (1b).

3. A gear according to any of the preceding claims, wherein linear toothed members (21, 22) extend from the two positioning bars (10a, 10b) and convert linear motion (B, E, D, A) into rotary motion (C) by the rotation converter (30) or vice versa when the pinion portion (20) is actuated.

4. A gear according to claim 3, wherein one and/or the other linear toothed member (21, 22) is a flat insert and is insertable or inserted into matching recesses in the positioning bars.

5. A gear according to claim 3, wherein at least one or preferably both toothed members (21, 22) are portions bent at about 90° of the respective positioning bar (10a, 10b).

6. A gear according to any of claims 3 to 5, wherein the linear toothed member (21) serving as the first motion converter is longitudinally movable near the pinion portion (20), especially a pinion portion in the form of a preferably 30° to 60° sector, wherein it has coarser teeth towards the pinion portion or pinion sector (20) than towards the rotation converter (30) on the other flat side of the one positioning bar (10a).

7. A gear according to any of the preceding claims, wherein the positioning bars (10a, 10b) are substantially axially symmetrical with the rotation converter (30) or its bearing.

8. A gear according to any of claims 3 to 7, wherein
(a) the edges of the positioning rails (10a, 10b) pointing towards the outside of the flat box (1) are doubly stepped, in order on the one hand to taper stepwise into the short arm (1b) when inserted and on the other hand in order to receive the toothed member (21, 22) in a further inwardly directed recess; and/or
(b) the inwardly pointing edges of the positioning rails (10a, 10b) in the short arm (1b) of the flat gearbox have an inner step (11a, 11b) equal to about half the width of the positioning rail, so that in this region two positioning rails are disposed in the same plane (E10) side by side in the short arm (1b).

9. A gear according to any of the preceding claims, wherein the two flat compensating members (40a, 40b) in the short arm (1b) are disposed on the two longitudinal sides of the rotation converter (30) and are slightly thicker than the rotation converter (30) in order to enable the rotation converter (30) to rotate without friction.

10. A gear according to claim 9, wherein the flat compensating members (40a, 40b) are so prolonged in the longitudinal direction as to produce a cover rail on each side of the flat gearbox (1), wherein the cover rail and the two positioning bars (10a, 10b) extend immediately one above the other.

11. A gear according to claim 1, wherein
- the positioning-bar members (10a, 10b) in the short arm (1b) extend horizontally in the same plane (E10), are guided for longitudinal motion and can be actuated in opposite directions (B, E), and
- the longitudinal motion of one of the positioning-bar members (10a, B) is convertible by the rotation converter (30, C), on the side of the one positioning-bar member (10a) remote from the pinion portion (20), into longitudinal motion (E) in the opposite direction by the other positioning-bar member (10b).

12. A method of actuating a contradirectional gear installed in the end face of a leaf (S) with a frame part having an especially narrow profile, wherein the leaf frame has a recess extending near and behind a front end of a flat leaf insert (E) inserted into the frame part of the leaf (S), wherein
(a) an L-section flat gearbox (1) has a flat long arm (1a) and a flat short arm (1b),
(aa) the said short arm receives two positioning bars or at least positioning-bar members (10a, 10b) movable in opposite directions and
(bb) engages in the recess in the long-section, arm (1a) of the L-section flat gearbox (1; 1a, 1b);
(b) a coupling portion (20) in the long arm (1a) and through which an actuating handle can extend is rotatably mounted for moving on (10a) of the positioning bars (10a, 10b) in one longitudinal direction (A, B) and
(c) the longitudinal motion of the one positioning bar (10a, B), by means of a rotation converter (30, C) mounted in the short arm (1b), is converted into opposite longitudinal motion (E) by the other positioning bar (10b), wherein
in the short flat arm (1b) two compensating members (40a, 40b) are disposed on both longitudinal sides of the rotation converter (30) and, together with the rotation converter, are disposed in a second plane (E40) under a plane (E10) of the two positioning bars (10a, 10b) situated under a plane (E10) of the two positioning bars (10a, 10b), the said compensating members having approximately the same thickness as the rotation converter (30), to enable the rotation converter (30) to rotate without friction between the positioning bars and a box plate and to permit the contradirectional longitudinal motion of the other positioning bar member (10b).

## Revendications

1. Crémone à déplacement opposé conçue pour être intégrée dans un évidement frontal d'un battant (S), dans laquelle l'évidement, destiné à la branche aplatie (1a) de section transversale longue d'un boîtier aplati (1 ; 1a, 1b) de la crémone, configuré en L en coupe transversale, s'étend à côté et derrière l'extrémité frontale d'une pièce (E) intégrée dans la surface du battant, logée dans le cadre dudit battant (S), sachant
(a) que le boîtier aplati (1a) de la crémone, configuré en L en coupe transversale, comprend la branche longue (1 ; 1a', 1a") et une branche aplatie courte (1b ; 1b', 1b"), laquelle branche courte reçoit deux pièces aplaties (10a, 10b) qui matérialisent des tringles d'entraînement, sont mobiles en sens inverse dans la direction longitudinale et s'étendent, dans les directions longitudinale et transversale, parallèlement à la branche aplatie courte ;
(b) qu'un segment de pignon (20), monté à rotation dans la branche longue (1a), est en prise avec un inverseur de mouvement (21) par l'intermédiaire duquel l'une (10a) des pièces aplaties (10a, 10b) matérialisant des tringles d'entraînement est mobile dans le sens longitudinal, de manière à obtenir par le mouvement longitudinal de cette pièce (10a), par l'intermédiaire d'un inverseur rotatif (30 ; C) logé dans la branche courte (1b), un mouvement longitudinal en sens inverse de l'autre pièce (10b); **caractérisée par le fait que**
(c) la branche aplatie courte (1b) renferme, des deux côtés - situés dans le sens longitudinal - de l'inverseur rotatif (30), deux pièces de compensation aplaties (40a, 40b) qui se trouvent, conjointement à l'inverseur rotatif (30), dans un second plan (E40) situé au-dessous d'un plan (E10) des deux tringles d'entraînement (10a, 10b) ; et qui présentent sensiblement l'épaisseur de l'inverseur rotatif (30), pour permettre à l'inverseur rotatif (30) d'effectuer un mouvement rotatoire exempt de frottement entre les tringles d'entraînement et une platine du boîtier, ainsi que pour permettre le mouvement longitudinal en sens inverse de l'autre pièce aplatie (10b) matérialisant une tringle d'entraînement.

2. Crémone selon la revendication 1, dans laquelle l'inverseur rotatif (30) est un pignon denté d'une épaisseur correspondant sensiblement, en particulier, à des rails de recouvrement (40a, 40b) occupant des positions fixes dans la branche courte (1b), au-dessus des targettes d'entraînement.

3. Crémone selon l'une des revendications précédentes, dans laquelle des pièces dentées rectilignes (21, 22), partant des deux tringles d'entraînement (10a, 10b), transforment un mouvement linéaire (B, E, D, A) en un mouvement rotatoire (C) de l'inverseur rotatif (30), ou inversement - lors d'un actionnement du segment de pignon (20).

4. Crémone selon la revendication 3, dans laquelle l'une et/ou l'autre des pièces dentées rectilignes (21, 22) est (sont) une (des) pièce(s) intégrée(s) aplatie(s) emboîtée(s), ou pouvant respectivement être emboîtée(s) dans un (des) évidement(s) adapté(s) de la (des) tringle(s) d'entraînement.

5. Crémone selon la revendication 3, dans laquelle au moins l'une des deux pièces dentées (21, 22), de préférence les deux, se présente(nt) comme des tronçons de la tringle d'entraînement considérée (10a, 10b), coudés d'un angle d'environ 90°.

6. Crémone selon l'une des revendications 3 à 5, dans laquelle la pièce dentée rectiligne (21), fonctionnant comme un premier inverseur de mouvement, peut être animée de coulissements longitudinaux à proximité du segment de pignon (20), notamment d'un segment de pignon en forme de secteur circulaire dont le secteur mesure, de préférence, de 30° à 60°, sachant qu'elle présente, en direction du segment de pignon ou du secteur de pignon (20), une denture plus grossière que vis-à-vis de l'inverseur rotatif (30) sur l'autre côté aplati de l'une (10a) des tringles d'entraînement.

7. Crémone selon l'une des revendications précédentes, dans laquelle les tiges d'entraînement (10a, 10b) sont réalisées, pour l'essentiel, avec symétrie de rotation vis-à-vis de l'inverseur rotatif (30) ou, respectivement, de la zone de montage de celui-ci.

8. Crémone selon l'une des revendications 3 à 7, dans laquelle
(a) les bords des targettes d'entraînement (10a, 10b) respectivement orientés vers la face extérieure du boîtier aplati (1) sont échelonnés deux fois, une première fois pour pénétrer dans la branche courte (1b) avec rétrécissement étagé et, une seconde fois, pour recevoir la pièce dentée (21, 22) dans une échancrure orientée davantage vers l'intérieur ; et/ou
(b) les bords des targettes d'entraînement (10a, 10b) respectivement orientés vers l'intérieur présentent, dans la branche courte (1b) du boîtier aplati de la crémone, un échelonnement intérieur (11a, 11b) correspondant sensiblement à la moitié de la largeur des targettes d'entraînement, si bien que deux targettes d'entraînement sont agencées dans le même plan (E10), dans cette région, en juxtaposition dans la branche courte (1b).

9. Crémone selon l'une des revendications précédentes, dans laquelle les deux pièces de compensation aplaties (40a, 40b) sont disposées, dans la branche courte (1b), des deux côtés de l'inverseur rotatif (30) qui sont situés dans le sens longitudinal, et sont légèrement plus épaisses que l'épaisseur de l'inverseur rotatif (30), afin de permettre un mouvement rotatoire sans frottement de l'inverseur rotatif (30).

10. Crémone selon la revendication 9, dans laquelle les pièces de compensation aplaties (40a, 40b) sont prolongées, dans le sens longitudinal, de manière à donner naissance à un rail de recouvrement de part et d'autre du boîtier aplati (1) de la crémone, le rail de recouvrement et les deux tringles d'entraînement (10a, 10b) s'étendant en superposition directe.

11. Crémone selon la revendication 1, sachant
- que les pièces (10a, 10b) matérialisant des tringles d'entraînement s'étendent dans la branche courte (1b) avec localisation dans le même plan (E10), sont guidées avec mobilité longitudinale et peuvent être actionnées en sens inverse (B, E) ;
- que le mouvement longitudinal de l'une (10a, B) des pièces matérialisant des tringles d'entraînement peut être converti par l'intermédiaire de l'inverseur rotatif (30, C), sur le côté de l'une (10a) des pièces matérialisant des tringles d'entraînement - tourné à l'opposé du segment de pignon (20) -, en le mouvement longitudinal en sens inverse (E) de l'autre (10b) desdites pièces matérialisant des tringles d'entraînement.

12. Procédé d'actionnement d'une crémone à déplacement opposé intégrée, frontalement, dans un battant (S) dont la partie d'encadrement possède un profil particulièrement étroit, le cadre du battant présentant un évidement s'étendant à côté et derrière une extrémité frontale d'une pièce (E) intégrée dans la surface du battant, laquelle extrémité est logée dans la partie d'encadrement dudit battant (S), sachant
(a) qu'un boîtier aplati (1) de la crémone, configuré en L en coupe transversale, comprend une branche aplatie longue (1a) et une branche aplatie courte (1b),
(aa) laquelle branche courte reçoit deux tringles d'entraînement, ou au moins des pièces (10a, 10b) matérialisant des tringles d'entraînement mobiles en sens inverse dans la direction longitudinale ;
(bb) laquelle branche (1a) de section transversale longue du boîtier aplati (1 ; 1a, 1b) de la crémone, configuré en L en coupe transversale, pénètre dans l'évidement ;
(b) qu'un segment d'accouplement (20), pouvant être traversé par une poignée d'actionnement, est monté à rotation dans la branche longue (1a), segment par l'intermédiaire duquel l'une (10a) des tringles d'entraînement (10a, 10b) est animée de mouvements (A, B) dans l'une des directions longitudinales ;
(c) que le mouvement longitudinal de l'une (10a, B) des tringles d'entraînement est converti, par l'intermédiaire d'un inverseur rotatif (30, C) logé dans la branche courte (1b), en le mouvement longitudinal en sens inverse (E) de l'autre tringle d'entraînement (10b), sachant que deux pièces de compensation (40a, 40b) sont disposées dans la branche aplatie courte (1b), des deux côtés de l'inverseur rotatif (30) situés dans le sens longitudinal ; se trouvent dans un second plan (E40) conjointement à l'inverseur rotatif, au-dessous d'un plan (E10) des deux tringles d'entraînement (10a, 10b) qui est situé au-dessous d'un plan (E10) des deux tringles d'entraînement (10a, 10b) ; et présentent sensiblement l'épaisseur de l'inverseur rotatif (30), pour permettre audit inverseur rotatif (30) d'accomplir son mouvement rotatoire sans frottement, entre les tringles d'entraînement et une platine du boîtier, ainsi que le mouvement longitudinal en sens inverse de l'autre pièce (10b) matérialisant une tringle d'entraînement.
